# FASCICULE DE BREVET EUROPEEN

(11) **EP 0 439 980 B1**
(45) Date de publication et mention de la délivrance du brevet: **15.09.1993**
(21) Numéro de dépôt: 90420558.0
(22) Date de dépôt: 20.12.1990
(51) Int. Cl.: F17C 11/00, F23Q 2/00

(54) **Récipient pour gaz liquide, éventuellement incorporé dans un appareil d'utilisation**
Flüssiggasbehälter, gegebenenfalls integriert in einer Gebrauchsvorrichtung
Liquid gas container, possibly incorporated in a utility device

(30) Priorité: 01.02.1990 FR 9001773
(43) Date de publication de la demande: 07.08.1991
(73) Titulaire: APPLICATION DES GAZ, F-75012 Paris (FR)
(72) Inventeur: Demilliere-Vergnais, Daniel, F-69340 Francheville (FR); Finand, Daniel, F-69200 Venissieux (FR); Desbenoit, Jean-Claude, F-42290 Sorbiers (FR); Scremin, Gérard, F-69500 Bron (FR)
(74) Mandataire: Guerre, Dominique

(56) Documents cités:
- EP-A- 0 202 172
- DE-C- 3 514 500

## Description

La présente invention concerne les récipients destinés à contenir ou stocker un gaz liquide.

Par gaz liquide, on entend tout corps présentant dans ses conditions de stockage (notamment pression, température) deux phases, à savoir liquide et gazeuse, normalement séparées par un interface. Il peut s'agir d'un gaz liquéfié, c'est-à-dire d'un corps pour lequel la phase liquide est en équilibre avec sa phase vapeur, la pression gazeuse à l'intérieur du récipient étant alors égale à la pression de vapeur dudit corps ; au premier rang des gaz liquéfiés se situent les gaz de pétrole liquéfiés (ou GPL), par exemple butane, par référence auxquels la présente invention sera explicitée. Il peut s'agir aussi d'un gaz dissout, c'est-à-dire d'un corps dont la phase gazeuse est en équilibre avec une phase dissoute dans un solvant approprié, ce dernier constituant la phase liquide dont il a été question précédemment. Par corps, il faut comprendre de manière générale, aussi bien un corps pur qu'un mélange de corps purs ; ainsi le butane dit commercial apparaît être un mélange de butane et d'autres hydrocarburse, par exemple du butène.

S'agissant des conditions de stockage, le gaz liquide contenu dans le récipient peut être sous pression ou non, la pression interne au sein du récipient étant inférieure, supérieure ou égale à la pression ambiante ou externe, par exemple atmospérique. De même, la température du gaz liquide peut être ou non inférieure ou égale à la température ambiante ; les récipients selon l'invention peuvent être des stockages cryogéniques, c'est-à-dire destinés à stocker des gaz liquéfiés à très basse température, par exemple de l'azote liquide.

Les récipients envisagés par la présente invention peuvent revêtir différentes formes, en particulier en fonction de leur utilisation :
1) ils peuvent être fixes ou mobiles, portables ou non, de petit ou grand volume ;
2) s'agissant des récipients portables, ils peuvent être rechargeables, et donc réutilisables, ou jetables, et donc à usage unique ;
3) s'agissant des récipients jetables, l'invention concerne aussi bien des récipients perforables, que la pratique désigne sous le nom de "cartouches", que des récipients présentant un dispositif de prélèvement particulier en phase gazeuse, par exemple un robinet, une valve ou un clapet ;
4) s'agissant des récipients jetables avec valve, l'invention, concerne en particulier les générateurs d'aérosol, pour lesquels le gaz liquide sert d'agent propulseur d'un autre corps divisé, solide ou liquide, contenu ou non dans le même récipient ;
5) enfin, les récipients envisagés par l'invention peuvent être ou non intégrés ou incorporés dans les appareils d'utilisation, consommant d'une manière ou d'une autre le gaz liquide sous forme gazeuse ; ainsi, pour un appareil avec brûleur alimenté par la phase gazeuse d'un gaz de pétrole liquéfié, un récipient selon l'invention peut être un réservoir intégré dans l'appareil, rechargeable avec du butane commercial par exemple, prélevé à partir d'une cartouche.

La présente invention s'intéresse plus particulièrement aux récipients tels que définis précédemment, à même de délivrer en phase gazeuse, et seulement sous cette forme, le gaz liquide qu'ils renferment.

Conformément au brevet EP-A-0 202 172, on a décrit un récipient du type précité comprenant :
- un corps métallique, par exemple en aluminium filé, s'étendant selon au moins une dimension dite hauteur, et comportant un fonds monobloc ; ce corps est fermé par une paroi supérieure, consistant en un élément de fermeture ou coupelle rapporté sur le corps précité
- un tampon en matière absorbante discrète, contenu par le corps, comportant un évidement axial ou central, allongé selon la hauteur, ledit évidement ayant une extrémité haute ouverte, adjacente à la paroi supérieure, et une autre extrémité inférieure fermée, du côté du fonds du corps
- un dispositif ou valve de prélèvement du gaz en phase gazeuse, au travers de l'élément de fermeture ou paroi supérieure, comprenant une entrée pour la phase gazeuse, et une sortie avec clapet vers l'extérieur de la cartouche
- un tube d'alimentation disposé dans l'évidement du tampon de matière absorbante, s'étendant selon la hauteur, comportant une extrémité libre située dans ledit évidement, entre le dispositif de prélèvement et le fonds du corps, et communiquant par son autre extrémité avec l'entrée du dispositif de prélèvement, et ce de manière étanche par rapport à l'intérieur dudit évidement
- une cheminée monobloc, obtenue par exemple par moulage d'une matière plastique, disposée dans l'évidement du tampon de matière absorbante, formant un parement interne perméable au gaz, et comportant une pluralité de passages ou perforations transversales, distribués à la fois selon la hauteur et selon le périmètre de la cheminée.

Dans toute la présente description et les revendications, par matériau ou matière absorbant, il faut comprendre un matériau présentant un volume apparent excédant dans une proportion importante son volume réel, et ayant donc une grande surface développée, tant interne qu'externe, pour retenir par tension superficielle la phase liquide du gaz liquide. Un tel matériau présente donc une proportion importante de vides. Il s'agit d'un matériau discret, au sens d'une matière présentant des éléments unitaires ou particules, tels que fibres ou grains, rassemblés sans intégrité physique entre lesdits éléments ; il s'agit par exemple d'un matériau poreux, fibreux, ou ayant toute autre forme, consistance, ou texture, dès lors qu'il répond à la définition générale précédente, et ce quelle que soit la nature du matériau employé, naturelle, minérale, organique, synthétique, etc...

A titre de matériau absorbant, peuvent convenir en pratique des matières fibreuses végétales, telles que coton cardé, déchets de coton, fibres de cellulose, et parmi ces dernières, différentes sortes de pâte à papier, dénommées par les praticiens de cette industrie, respectivement pâte mécanique, pâte kraft écrue de résineux, pâte kraft blanchie de feuilles, pâte blanchie au bisulfite de résineux, pâte kraft blanchie de résineux, pâte blanchie, qualité dite fluff.

Par "extrémité libre" du tube d'alimentation, il faut entendre la partie de ce dernier comportant un ou plusieurs orifices de soutirage du gaz liquide sous forme gazeuse. Cette extrémité libre est disposée à distance de la paroi de la cheminée, par exemple au centre de cette dernière, pour éviter tout contact de l'orifice de soutirage (ou de sa bordure) directement avec le matériau absorbant.

Par étanchéité entre l'entrée (dans le sens d'écoulement du gaz prélevé) du dipositif de prélèvement, et l'extrémité du tube d'alimentation opposée à l'orifice de soutirage, on entend une étanchéité vis à vis de la phase liquide du gaz, éventuellement présente à l'intérieur du récipient de manière libre, par exemple dans l'évidement du tampon de matière absorbante, c'est-à-dire en dehors du matériau absorbant.

Ces définitions générales ayant été données pour fixer le cadre et la portée de la présente invention, il convient de revenir aux récipients décrits dans le document EP-A-0202172, pour observer que ceux-ci doivent encore être améliorés, en ce qui concerne certaines caractéristiques techniques de construction ou fonctionnement.

Le problème central de ces récipients réside dans la relative liberté des particules telles que fibres de la matière absorbante, lesquelles sont susceptibles d'être entraînées d'abord par la phase liquide puis par la phase gazeuse en circulation dans le récipient, lors du prélèvement du gaz. Ces particules sont tout d'abord susceptibles de s'aggréger pour former des "bourres" mobiles et libres dans le récipient ; ces bourres peuvent se fixer entre la bordure de l'orifice de soutirage du tube d'alimentation, et le matériau absorbant, et constituer ainsi de véritables mêches transportant la phase liquide vers le tube d'alimentation, ce qui va en l'encontre du prélèvement recherché uniquement en phase gazeuse. Ces particules peuvent ensuite obstruer, voire boucher différents orifices de faible section sur le passage de la phase gazeuse, tels que le clapet de la valve de prélèvement, mais aussi différents organes de l'appareil d'utilisation consommant la phase gazeuse, comme des injecteurs par exemple.

Pour obvier cette circulation des particules du matériau absorbant, selon le brevet EP-A-0202172, on a proposé et utilisé une solution à deux étages, pour ainsi dire :
- d'abord, on a prévu la cheminée définie précédemment réalisée de manière monobloc en matière plastique, comportant une multitude de perforations transversales, de section unitaire relativement faible, permettant d'arrêter les particules ou fibres du matériau absorbant
- ensuite, le dispositif de prélèvement comporte un filtre, par exemple en fibres compressées de polyamide, disposé entre son entrée pour la phase gazeuse, reliée au tube d'alimentation, et le clapet de la valve.

Une telle cheminée, nécessairement en matière plastique pour une production en série industrielle, s'avère être d'une réalisation délicate. En effet, elle nécessite pour son moulage la mise en oeuvre d'un noyau et donc d'une broche de moulage. C'est donc une pièce relativement complexe, et d'un coût de revient important.

Le filtre intégré à la valve de prélèvement, non seulement renchérit son coût, mais surtout fixe le mode de remplissage en gaz liquide, pour des récipients du type cartouches jetables. En effet, par la perte de charge qu'il oppose à la phase liquide, le filtre empêche tout remplissage par la valve. On est donc obligé de remplir ces récipients, par l'ouverture du corps, avant sertissage de l'élément de fermeture ou coupelle intégrant la valve. Un tel mode de remplissage est plus complexe à mettre en oeuvre, notamment en termes de sécurité, lorsque le gaz liquide est un gaz de pétrole liquéfié.

La présente invention a pour objet de remédier à de tels inconvénients. Plus précisément, l'invention a pour objet des moyens intégrés à un récipient tel que défini précédemment, permettant un piégeage effectif des particules ou fibres de matière en suspension, tout en simplifiant la construction et donc la réalisation dudit récipient.

A titre principal, selon l'invention, d'une part les passages transversaux de la cheminée consistent en des fenêtres transversales relativement importantes, dont la section de passage est du même ordre de grandeur, ou supérieure à la section interne transversale de la cheminée, et d'autre part une nappe textile circonscrit et enveloppe la cheminée, en étant supportée par cette dernière.

La nappe textile est de préférence une structure non tissée, notamment en fibres artificielles ou de synthèse, par exemple en polypropylène ou polyéthylène.

Le diamètre moyen des interstices de la nappe textile est choisi entre une valeur supérieure, au-delà de laquelle les particules de la matière absorbante sont susceptibles de passer du tampon absorbant dans la cheminée, et une valeur inférieure, en deçà de laquelle la nappe présente une imperméabilité relative à la phase gazeuse du gaz. De telles valeurs peuvent être aisément déterminées par des essais de routine.

La solution selon l'invention apporte les avantages déterminants suivants :
- elle permet de simplifier et d'alléger la réalisation de la cheminée
- la nappe textile permet de filtrer et retenir, de manière particulièrement efficace, les particules de matière absorbante, au point de pouvoir supprimer le filtre normalement prévu dans le dispositif ou valve de prélèvement
- la réalisation de l'ensemble cheminée-nappe textile est particulièrement simple à mettre en oeuvre ; il suffit d'enrouler une ou plusieurs fois la seconde sur la première
- la surface développée interne de la nappe textile augmente la surface intrinsèque d'évaporation du matériau absorbant, ce qui accroit la capacité d'évaporation et donc le débit des récipients selon l'invention.

Au total, on aboutit non seulement à un récipient de conception et construction plus simples, mais surtout à un récipient pouvant être rempli directement par le dispositif de prélèvement ou valve. Un tel remplissage permet en particulier de chasser de la valve toutes particules du matériau absorbant, après fermeture de la cartouche.

La solution de la présente invention peut être mise en oeuvre sans le tube d'alimentation disposé, comme dit plus haut, dans l'évidement du tampon de matière absorbante

Selon un mode d'exécution de l'invention, de manière connue en soi, la cheminée comporte une collerette à son extrémité supérieure. De manière nouvelle, cette collerette est disposée au contact du dispositif de prélèvement, ou de la paroi supérieure du corps, en isolant ainsi l'intérieur de la cheminée vis à vis des particules de la matière absorbante, au niveau de la collerette.

Avec la même préoccupation, à savoir isolement de la cheminée vis à vis des particules de la matière absorbante, l'extrémité de la cheminée opposée au dispositif de prélèvement est obturée par la nappe textile, par exemple un repli de ladite nappe textile.

La présente invention est maintenant décrite par référence aux dessins annexés, dans lesquels :
- la figure 1 représente une vue en coupe axiale d'un récipient selon l'invention, du type cartouche jetable avec valve de prélèvement
- la figure 2 représente une vue en coupe selon le plan II-II, de la partie médiane ou intermédiaire de la cheminée incorporant l'extrémité libre du tube d'alimentation, à échelle agrandie
- la figure 3 représente une vue en coupe selon le plan III-III de la figure 1, de la cheminée appartenant au récipient selon la figure 1, toujours à échelle agrandie.

La cartouche à gaz illustrée en figure 1 comprend :
- un corps 2 s'étendant selon une dimension dite hauteur, ayant une forme généralement cylindrique, pourvu d'une paroi ou coupelle supérieure 3, et comportant un fond concave 2a
- un tampon 4 de matière absorbante, contenu dans le corps 2, comportant un évidement 4a allongé selon la hauteur, cet évidement ayant une extrémité 4b supérieure ouverte, adjacente à la coupelle 3, et une autre extrémité 4c inférieure, fermée, du côté du fond 2a du corps 2
- un dispositif ou valve 5 de prélèvement du gaz en phase gazeuse, du type valve aérosol, au travers de la coupelle supérieure 3, cette valve comprenant un embout d'entrée 5a et une sortie 5b vers l'extérieur de la cartouche, ainsi qu'un corps 15 dans lequel coulisse un clapet 13 en relation avec un joint d'étanchéité 16
- un tube d'alimentation 6 consistant en un simple conduit souple en matière plastique, disposé dans l'évidement 4a, s'étendant selon la hauteur, comportant une extrémité libre 6a, située dans ledit évidement entre la valve 5 de prélèvement et le fond 2a du corps, et communiquant par son autre extrémité 6b avec l'embout 5a d'entrée de la valve 5 ; l'extrémité 6b est fixée sur l'embout 5a de manière étanche par rapport à la phase liquide du gaz liquide contenu par le récipient 1 selon l'invention
- une cheminée 7 monobloc, obtenue par moulage d'une matière plastique, disposée dans l'évidement 4a du tampon 4, formant un parement interne perméable au gaz, et comportant à cet effet une pluralité de fenêtres ou passages transversaux 7c, distribués régulièrement à la fois selon la hauteur et selon le périmètre de la cheminée 7 ; comme le montre la figure 1, la section de passage de chaque fenêtre 7c est du même ordre de grandeur, ou supérieure à la section interne transversale de la cheminée 7
- une nappe textile 8 circonscrivant et enveloppant, selon un ou plusieurs tours, la cheminée 7, cette nappe étant supportée par cette dernière,
- une coiffe 17 d'inviolabilité, obturant la sortie 5b de la valve 5 et pourvue d'une bande de garantie 18 déchirable.

Le corps 2 est réalisé en une seule pièce, par filage ou extrusion d'un lingot d'aluminium. Il comporte une ouverture supérieure 2b bordée par un bourrelet périphérique 2c. La coupelle 3 formant paroi supérieure est sertie sur le bourrelet 2c, un joint 14 étant disposé entre ces deux éléments de manière à assurer une étanchéité parfaite. Le centre de la coupelle 3 comporte un bossage creux 3b, ouvert vers le bas, qui retient le corps 15 de la valve 5, par rétreinte centripète en dessous de la tête du corps 15. La coiffe d'inviolabilité 17 comporte une jupe extérieure 17a comportant une saillie annulaire inférieure venant s'engager élastiquement sous le bourrelet 2c du corps 2.

Comme déjà dit, la valve 5 est du type aérosol, et comporte outre le corps 15 se terminant par l'embout d'entrée 5a, le clapet 13 rappelé élastiquement contre le joint 16, et mobile dans l'alésage interne du corps 15.

La cheminée 7 est réalisée de manière simplifiée mais de manière monobloc, en matière plastique, et comporte une pluralité de montants 7a selon une première direction, à savoir la hauteur, distribués selon le périmètre ou circonférence de cette même cheminée, et une pluralité de traverses ou nervures 7b, selon une deuxième direction, à savoir la circonférence précitée, distribuées selon la hauteur de la cheminée 7. L'entrecroisement des montants 7a et traverses 7b détermine les fenêtres transversales 7c. Cette cheminée 7 comporte une collerette supérieure 7f, disposée au contact de la coupelle supérieure 3, en isolant à ce niveau l'intérieur de la cheminée 7 vis à vis des particules de la matière absorbante. A l'extrémité opposée 7e, à savoir à l'extrémité inférieure de la cheminée 7 du côté du fond 2a, l'ouverture 7g à ce niveau est obturée par la nappe textile 8, sous la forme d'un repli 8a de cette dernière introduit dans l'ouverture 7g. La cheminée présente par ailleurs sur son pourtour extérieur une pluralité d'ergots 7e d'accrochage de la nappe textile, distribués à la fois selon la hauteur et selon la circonférence de ladite cheminée.

Comme le montre la figure 2, de manière monobloc avec la cheminée 7, un manchon intermédiaire 9 est dispose au centre de la cheminée 7, l'extrémité libre 6a du tube d'alimentation étant insérée et maintenue à l'intérieur du manchon 9. De manière générale, cette disposition permet de maintenir l'extrémité 6a à distance de la paroi de la cheminée 7, et partant de la matière absorbante du tampon 4.

Plus précisément, l'extrémité libre 6a est en contact étanche selon tout son pourtour extérieur, avec la face intérieure du manchon 9, et ce dernier se prolonge vers le bas au-delà de l'extrémité 6a, pour être fermé par un fond transversal 9a perforé. Le manchon intermédiaire 9,et/ou les ponts radiaux II de fixation sur la cheminée, comportent des lumières latérales 12 assurant le passage du gaz, non seulement de part et d'autre des ponts radiaux mais également de part et d'autre du manchon 9.

Grâce à cette disposition particulière des lumières 12, combinée au fond perforé 9a, on constitue une cage de soutirage ou "crépine" de filtration, adjacente à l'extrémité libre 6a du tube d'alimentation. Cette disposition permet aussi une double filtration des particules susceptibles de passer entre la collerette 7f et la coupelle 3, une première fois au travers de la partie des lumières 12 située au niveau des ponts radiaux 11, et une deuxième fois au travers de la cage de soutirage identifiée précédemment.

Selon la technique décrite dans le document EP-A-0202172, les récipients ou cartouches venant d'être décrits sont remplis avec un volume approprié du gaz sous forme liquide. Ce dernier est contenu dans le volume disponible (volume utile du récipient 1 moins volume réel du matériau absorbant du tampon 4), et détermine dans l'évidement 4a un interface liquide - gaz affleurant ou situé au-dessous de l'extrémité libre 6a du tube d'alimentation 6, quel que soit la position du récipient dans l'espace.

## Revendications

1. Récipient (1) destiné à contenir un gaz liquide, à la fois sous forme liquide ou gazeuse, comprenant :
- un corps (2) s'étendant selon au moins une dimension dite hauteur, ayant une paroi supérieure (3) et un fond (2a)
- un tampon (4) en matière absorbante discrète, contenu par ledit corps, comportant un évidement (4a) allongé selon la hauteur, ledit évidement ayant une extrémité ouverte (4b) adjacente à la paroi supérieure du corps, et une autre extrémité (4c) du côté du fond du corps
- un dispositif (5) de prélèvement du gaz en phase gazeuse, au travers de la paroi supérieure du corps, comprenant une entrée (5a) et une sortie (5b)
- une cheminée (7) disposée dans l'évidement (4a) du tampon (4), formant un parement interne perméable au gaz, comportant une pluralité de passages (7c) transversaux, distribués à la fois selon la hauteur et selon le périmètre de ladite cheminée
caractérisé en ce que d'une part les passages transversaux (7c) de la cheminée (7) consistent en des fenêtres transversales dont la section de passage est du même ordre de grandeur ou supérieure à la section interne transversale (7d) de ladite cheminée, et d'autre part une nappe textile (8) circonscrit et enveloppe ladite cheminée, en étant supportée par cette dernière.

2. Récipient selon la revendication 1, caractérisé en ce que la nappe textile (8) est une structure non tissée, notamment en fibres artificielles ou de synthèse, par exemple en polypropylène.

3. Récipient selon la revendication 1, caractérisé en ce que le diamètre moyen des interstices de la nappe textile (8) est choisi entre une valeur supérieure, au-delà de laquelle les particules de la matière absorbante sont susceptibles de passer du tampon absorbant (4) dans la cheminée (7), et une valeur inférieure, en-deçà de laquelle ladite nappe présente une imperméabilité relative à la phase gazeuse du gaz.

4. Récipient selon la revendication 1, caractérisé en ce que la cheminée (7) comporte sur sa face extérieure une pluralité d'ergots (7e) d'accrochage de la nappe textile, distribués à la fois selon la hauteur et selon le périmètre de ladite cheminée.

5. Récipient selon la revendication 1, caractérisé en ce que la cheminée (7) est réalisée sous forme allégée, et comporte une pluralité de montants (7a) selon une première direction, par exemple la hauteur, distribués selon le périmètre de ladite cheminée, et une pluralité de traverses (7b) selon une deuxième direction, par exemple une circonférence, distribuées selon la hauteur de ladite cheminée, l'entrecroisement des montants et traverses déterminant les fenêtres transversales (7c).

6. Récipient selon la revendication 1, la cheminée comportant une collerette (7f) à une extrémité, caractérisé en ce que ladite collerette est disposée au contact du dispositif de prélèvement (5), ou de la paroi supérieure (3) du corps, en isolant l'intérieur de la cheminée (7) vis-à-vis des particules de la matière absorbante, au niveau de ladite collerette.

7. Récipient selon la revendication 1, caractérisé en ce que l'extrémité normalement ouverte (7g) de la cheminée (7), opposée au dispositif de prélèvement (5), est obturée par la nappe textile (8), par exemple un repli (8a) de ladite matière textile.

8. Récipient selon la revendication 1, comprenant un tube d'alimentation (6) disposé dans l'évidement (4a) du tampon, s'étendant selon la hauteur, comportant une extrémité libre (6a) située dans ledit évidement, entre le dispositif de prélèvement et le fond du corps, et communiquant par son autre extrémité (6b) avec l'entrée (5a) dudit dispositif de prélèvement, de manière étanche par rapport à l'intérieur dudit évidement,
caractérisé en ce qu'un manchon intermédiaire (9), dans lequel est insérée et maintenue l'extrémité libre (6a) du tube d'alimentation (6) , est disposé au centre de la cheminée (7).

9. Récipient selon la revendication 8, caractérisé en ce que d'une part l'extrémité libre (6a) du tube d'alimentation (6) est en contact étanche selon tout son pourtour extérieur avec la face intérieure du manchon (9) intermédiaire, et d'autre part ledit manchon se prolonge au-delà de ladite extrémité libre, et est fermé par un fond transversal (9a) perforé, pour former avec l'extrémité libre (6a) du tube d'alimentation une cage de soutirage (10).

10. Récipient selon la revendication 8, caractérisé en ce que le manchon intermédiaire (9) et/ou ses moyens de fixation (11) sur la cheminée (7) comportent des lumières (12) assurant le passage du gaz dans la cheminée, de part et d'autre des moyens de fixation (11).

11. Récipient selon la revendication 1, comprenant un tube d'alimentation (6) disposé dans l'évidement (4a) du tampon, s'étendant selon la hauteur, comportant une extrémité libre (6a) située dans ledit évidement, entre le dispositif de prélèvement et le fond du corps, et communiquant par son autre extrémité (6b) avec l'entrée (5a) dudit dispositif de prélèvement, de manière étanche par rapport à l'intérieur dudit évidement, et contenant le gaz liquide, par exemple un gaz de pétrole liquéfié,
caractérisé en ce que le volume dudit gaz sous forme liquide, contenu dans le volume disponible du récipient (volume utile du récipient moins volume réel du matériau absorbant du tampon), correspond à un interface liquide-gaz affleurant ou situé au-dessous de l'extrémité libre (6a) du tube d'alimentation (6), quelle que soit la position du récipient dans l'espace.

12. Récipient selon la revendication 1, du type jetable, caractérisé en ce qu'il comporte un élément de fermeture (3), formant paroi supérieure, rapporté sur le corps (2).

13. Récipient selon la revendication 12, du type générateur d'aérosol, caractérisé en qu'une valve (5) est disposée dans l'élément de fermeture (3).

14. Récipient selon la revendication 13, caractérisé en ce que l'entrée de la valve (5a) communique directement avec la partie de cette dernière formant clapet (13).

15. Appareil utilisant un gaz liquide tel qu'un gaz de pétrole liquéfié, incorporant un réservoir rechargeable, ayant les caractéristiques d'un récipient selon la revendication 1.

## Patentansprüche

1. Behälter (1), der dazu vorgesehen ist, ein flüssiges Gas gleichzeitig in flüssiger und gasförmiger Form aufzunehmen, mit:
- einem Körper (2), der sich zumindest in einer als Höhe bezeichneten Richtung erstreckt und eine obere Wand (3) sowie einen Boden (2a) umfaßt,
- einem in dem Körper enthaltenen Einsatz (4) aus diskretem, absorbierendem Material, der längs der Höhe eine längliche Aushöhlung (4a) umfaßt, wobei die Aushöhlung der oberen Wand des Körpers zugekehrt ein offenes Ende (4b) und auf der Seite des Bodens des Körpers ein weiteres Ende (4c) aufweist,
- einer Abnahmevorrichtung (5) für Gas in der gasförmigen Phase, wobei die Abnahmevorrichtung quer durch die obere Wand des Körpers geht und einen Einlaß (5a) sowie einen Auslaß (5b) umfaßt,
- einem in der Aushöhlung (4a) des Einsatzes (4) angeordneten Schachtteil (7), das eine innere gasdurchlässige Verkleidung bildet und eine Vielzahl von quergerichteten Durchlässen (7c) aufweist, die zugleich längs der Höhe und längs des Umfanges des Schachtteiles verteilt sind, dadurch gekennzeichnet, daß einerseits die quergerichteten Durchlässe (7c) des Schachtteiles (7) aus seitlichen Fensteröffnungen bestehen, deren Durchlaßquerschnitt von der selben Größenordnung oder größer ist als der innere Querschnitt (7d) des Schachtteiles, und daß andererseits ein textiler Mantel (8) das Schachtteil umgibt und einhüllt, wobei er von dem letzteren getragen wird.

2. Behälter nach Anspruch 1, dadurch gekennzeichnet, daß der textile Mantel (8) eine nichtgewebte Struktur, insbesondere aus Kunst- oder Synthetikfasern wie z.B. Polypropylen aufweist.

3. Behälter nach Anspruch 1, dadurch gekennzeichnet, daß der mittlere Durchmesser der Zwischenräume in dem textilen Material so gewählt ist, daß er zwischen einem oberen Wert, oberhalb von dem die Partikel des absorbierenden Materials aus dem absorbierenden Einsatz (4) in das Schachtteil (7) gelangen können, und einem unteren Wert liegt, unterhalb von dem der Mantel für die gasförmige Phase des Gases undurchlässig ist.

4. Behälter nach Anspruch 1, dadurch gekennzeichnet, daß das Schachtteil (7) an seiner Außenseite eine Vielzahl von Haken (7e) zum Halten des textilen Mantels aufweist, die zugleich längs der Höhe und längs des Umfanges des Schachtteiles verteilt sind.

5. Behälter nach Anspruch 1, dadurch gekennzeichnet, daß das Schachtteil (7) in Leichtbauweise ausgeführt ist und eine Vielzahl von Stützen (7a), die in einer ersten Richtung, z.B. der Höhe, verlaufen und längs des Umfanges des Schachtteiles verteilt sind, sowie eine Vielzahl von Querträgern (7b) aufweist, die längs einer zweiten Richtung, z.B. längs eines Umkreises, verlaufen und längs der Höhe des Schachtteiles verteilt sind, wobei die Verflechtung der Stützen und Querträger die quergerichteten Fensteröffnungen (7c) festlegt.

6. Behälter nach Anspruch 1, wobei das Schachtteil an einem Ende einen Kragen (7f) aufweist, dadurch gekennzeichnet, daß der Kragen in Kontakt mit der Abnahmevorrichtung (5) oder der oberen Wand (3) des Körpers angeordnet ist, wodurch auf der Höhe des Kragens das Innere des Schachtteiles (7) gegenüber den Partikeln des absorbierenden Materials isoliert ist.

7. Behälter nach Anspruch 1, dadurch gekennzeichnet, daß das entgegengesetzt zu der Abnahmevorrichtung (5) liegende und üblicherweise offene Ende (7g) des Schachtteiles (7) durch den textilen Mantel (8), z.B. durch einen Einschlag (8a) des textilen Mantels, verschlossen ist.

8. Behälter nach Anspruch 1, mit einem Versorgungsrohr (6), das in der Aushöhlung (4a) des Einsatzes angeordnet ist, sich längs der Höhe erstreckt, ein in der Aushöhlung zwischen der Abnahmevorrichtung und dem Boden des Körpers gelegenes freies Ende (6a) aufweist, und das über sein anderes Ende (6b) mit dem Einlaß (5a) der Abnahmevorrichtung auf gegenüber dem Inneren der Aushöhlung dichte Weise in Verbindung steht, dadurch gekennzeichnet; daß eine Zwischenmuffe (9), in die das freie Ende (6a) des Versorgungsrohres (6) eingefügt und von der es gehalten ist, in der Mitte des Schachtteiles (7) angeordnet ist.

9. Behälter nach Anspruch 8, dadurch gekennzeichnet, daß einerseits das freie Ende (6a) des Versorgungsrohres (6) längs seines gesamten äußeren Umfanges mit der Innenseite der Zwischenmuffe (9) in dichtem Kontakt ist, und daß andererseits die Muffe sich über das freie Ende hinaus erstreckt und mittels eines perforierten Querbodens (9a) verschlossen ist, um mit dem freien Ende (6a) des Versorgungsrohres einen Abnahmekäfig (10) zu bilden.

10. Behälter nach Anspruch 8, dadurch gekennzeichnet, daß die Zwischenmuffe (9) und/oder ihre Mittel (11) zur Befestigung an dem Schachtteil (7) Schlitzlöcher (12) aufweisen, welche den Durchlaß von Gas in das Schachtteil beidseits der Befestigungsmittel (11) sicherstellen.

11. Behälter nach Anspruch 1, mit einem Versorgungsrohr (6), das in der Aushöhlung (4a) des Einsatzes angeordnet ist, sich längs der Höhe erstreckt, ein in der Aushöhlung zwischen der Abnahmevorrichtung und dem Boden des Körpers gelegenes freies Ende (6a) aufweist, und das über sein anderes Ende (6b) mit dem Einlaß (5a) der Abnahmevorrichtung auf gegenüber dem Inneren der Aushöhlung dichter Weise in Verbindung steht, wobei der Behälter das flüssige Gas, z.B. verflüssigtes Erdölgas (Flüssiggas), enthält, dadurch gekennzeichnet, daß das Volumen des Gases in flüssiger Form, das in dem verfügbaren Volumen des Behälters (nutzbares Volumen des Behälters abzüglich tatsächlichem Volumen des absorbierenden Materiales des Einsatzes) enthalten ist, unabhängig von der Lage des Behälters im Raum einer Flüssigkeit-Gas-Grenzschicht entspricht, die versenkt oder unterhalb des freien Endes (6a) des Versorgungsrohres (6) gelegen ist.

12. Behälter nach Anspruch 1 vom Wegwerftyp, dadurch gekennzeichnet, daß er ein auf den Körper (2) aufgesetztes Verschlußelement (2) aufweist, das die obere Wand bildet.

13. Behälter nach Anspruch 12 vom Aerosolerzeugertyp, dadurch gekennzeichnet, daß ein Ventil (5) in dem Verschlußelement (3) angeordnet ist.

14. Behälter nach Anspruch 13, dadurch gekennzeichnet, daß der Einlaß des Ventiles (5a) unmittelbar mit dem Teil des letzteren kommuniziert, der die Verschlußklappe bildet.

15. Vorrichtung, welche ein flüssiges Gas so wie Flüssiggas verwendet und ein nachfüllbares Reservoir mit den Merkmalen eines Behälters nach Anspruch 1 enthält.

## Claims

1. Container (1) intended to contain a liquid gas, both in liquid or gaseous form, comprising:
- a body (2) extending along at least one dimension called the height, having an upper wall (3) and a base (2a)
- a pad (4) made of a discrete absorbent material, contained by the said body, including a cavity (4a) which is elongated in the height direction, the said cavity having an open end (4b) adjacent to the upper wall of the body, and another end (4c) on the side of the base of the body
- a device (5) for withdrawing gas in the gaseous phase, through the upper wall of the body, comprising an inlet (5a) and an outlet (5b)
- a pipe (7), located in the cavity (4a) of the pad (4), forming an internal gas-permeable surface, including a plurality of transverse passages (7c), distributed both along the height and around the perimeter of the said pipe
characterised in that, on the one hand, the transverse passages (7c) of the pipe (7) consist of transverse windows whose passage cross section is of the same order of magnitude, or greater than, the internal cross section (7d) of the said pipe, and, on the other hand, a textile sheet (8) circumscribes and envelopes the said pipe, whilst being supported thereby.

2. Container according to Claim 1, characterised in that the textile sheet (8) is a non-woven structure, in particular of artificial or synthetic fibres, for example polypropylene.

3. Container according to Claim 1, characterised in that the mean diameter of the gaps in the textile sheet (8) is chosen between an upper value, beyond which the particles of the absorbent material are capable of passing from the absorbent pad (4) into the pipe (7), and a lower value, below which the said sheet is relatively impermeable to the gaseous phase of the gas.

4. Container according to Claim 1, characterised in that the pipe (7) includes, on its outer face, a plurality of lugs (7e) for fastening the textile sheet, which are distributed both along the height and around the perimeter of the said pipe.

5. Container according to Claim 1, characterised in that the pipe (7) is made in elongate shape and includes a plurality of uprights (7a) along a first direction, for example the height, which are distributed around the perimeter of the said pipe, and a plurality of cross-pieces (7b) along a second direction, for example the circumference, which are distributed along the height of the said pipe, the intersection of the uprights and cross-pieces defining the transverse windows (7c).

6. Container according to Claim 1, the pipe including a collar (7f) at one end, characterised in that the said collar is located in contact with the withdrawal device (5), or with the upper part (3) of the body, whilst isolating the inside of the pipe (7) with respect to the particles of the absorbent material, at the level of the said collar.

7. Container according to Claim 1, characterised in that the normally open end (7g) of the pipe (7), opposite the withdrawal device (5) is closed by the textile sheet (8), for example a fold (8a) of the said textile material.

8. Container according to Claim 1, comprising a supply tube (6) located in the cavity (4a) of the pad, extending along the height, including a free end (6a) situated in the said cavity, between the withdrawal device and the base of the body, and connected through its other end (6b) with the inlet (5a) of the said withdrawal device, in a leaktight manner with respect to the inside of the said cavity,
characterised in that an intermediate sleeve tube (9), in which the free end (6a) of the supply tube (6) is inserted and held, is located at the centre of the pipe (7).

9. Container according to Claim 8, characterised in that, on the one hand, the free end (6a) of the supply tube (6) is in leaktight contact over its entire outer periphery with the internal face of the intermediate sleeve tube (9), and, on the other hand, the said sleeve tube extends beyond the said free end, and is closed by a perforated transverse base (9a), in order to form with the free end (6a) of the supply tube an extraction enclosure (10).

10. Container according to Claim 8, characterised in that, the intermediate sleeve tube (9) and/or the means (11) for fastening it onto the pipe (7) include slots (12) allowing the passage of the gas through the pipe, on either side of the fastening means (11).

11. Container according to Claim 1, comprising a supply tube (6) located in the cavity (4a) of the pad, extending along the height, including a free end (6a) situated in the said cavity, between the withdrawal device and the base of the body, and connected at its other end (6b) to the inlet (5a) of the said withdrawal device, in a leaktight manner with respect to the inside of the said cavity, and containing the liquid gas, for example a liquefied petroleum gas,
characterised in that the volume of the said gas, in liquid form, contained in the available volume of the container (working volume of the container less actual volume of the absorbent material of the pad) corresponds to a liquid/gas interface flush with or situated below the free end (6a) of the supply tube (6), whatever the position of the container in space.

12. Container according to Claim 1, of the disposable type, characterised in that it includes a closure element (3), forming an upper wall, connected onto the body (2).

13. Container according to Claim 12, of the aerosol generator type, characterised in that a valve (5) is located in the closure element (3).

14. Container according to Claim 13, characterised in that the inlet of the valve (5a) is directly connected to the part of the latter forming the shut-off device (13).

15. Device using a liquid gas such as a liquefied petroleum gas, incorporating a refillable tank, having the characteristics of a container according to Claim 1.
